# FASCICULE DE BREVET EUROPEEN

(11) **EP 0 043 523 B1**
(45) Date de publication et mention de la délivrance du brevet: **14.11.1984**
(21) Numéro de dépôt: 81104972.5
(22) Date de dépôt: 26.06.1981
(51) Int. Cl.: H01F 27/26

(54) **Bobine électrique d'inductance shunt pour ligne de transport d'énergie électrique et procédé de réalisation d'une telle bobine**
Elektrische Nebenschluss-Drosselspule für elektrische Leistungsübertragung und Verfahren zur Herstellung einer solchen Spule
Electrical shunt reactor for an electric power transmission line, and method of making such reactor

(30) Priorité: 04.07.1980 FR 8014918
(43) Date de publication de la demande: 13.01.1982
(73) Titulaire: ALSTHOM-ATLANTIQUE Société anonyme dite:, F-75784 Paris Cédex 16 (FR)
(72) Inventeur: Messe, Gérard, F-78580 Maule (FR); Faure, Michel, F-78800 Houilles (FR)
(74) Mandataire: Weinmiller, Jürgen

## Description

La présente invention concerne une bobine d'inductance shunt.

De telles bobines sont utilisées pour compenser la puissance réactive capacitive des longues lignes de transport d'énergie électrique à haute tension.

Un type connu d'une telle bobine d'inductance shunt comporte un noyau magnétique constitué par une pile de tronçons de fer feuilleté séparés les uns des autres par des entrefers en matériau amagnétique, en enroulement électrique entourant ledit noyau et un manteau magnétique pour la fermeture du flux magnétique. Un tel manteau magnétique est un circuit magnétique feuilleté comportant deux jambers parallèles à l'axe de la bobine réunies par deux culasses, le noyau étant compris entre les milieux des deux culasses.

Plusieurs solutions existent pour le serrage des culasses contre le noyau central.

Il existe une solution (voir par exemple de document US-A-3 792 397) où le serrage est réalisé à l'extérieur de l'enroulement entourant le noyau au moyen de tirants, une autre où les tirants sont placés entre le noyau et l'enroulement.

Ces deux solutions prennent beaucoup de place et dans la seconde le poids en cuivre est augmenté.

Une autre solution connue (voir par exemple le document FR-A-2 013 335) consiste à placer un ou plusieurs tirants de fixation dans le trou central du noyau. Au point de vue gain de place et économie de cuivre, cette solution est idéale, par contre il y a un échauffement du système de fixation à cause des pertes par courant de Foucault dans le tirant, lorsqu'il y a un seul tirant.

Dans le cas de plusieurs tirants, cette solution connue prévoit à l'intérieur de chaque colonne une pièce d'ancrage pour réunir les extrémités des tirants en un seul boulon qui traverse ensuite la culasse. Cette pièce est encombrante et rend un ajustage des tirants individuels impossible.

La présente invention a donc pour objet une bobine électrique d'inductance shunt pour ligne de transport d'énergie électrique comprenant un noyau magnétique autour duquel est placé en enroulement électrique, et un manteau magnétique pour la fermeture du flux magnétique comportant deux branches parallèles à l'axe de l'enroulement réunies par deux culasses, ledit noyau magnétique comportant un trou central et étant constitué par un empilement de tronçons de fer séparés les uns des autres par des entrefers en matériau amagnétique, les culasses étant sérrées contre le noyau magnétique et lesdites branches au moyen de plusieurs tirants en matériau amagnétique passant dans ledit trou central et traversant lesdites culasses, caractérisée en ce que les tirants sont au nombre de sept dont l'un est situé dans l'axe du trou central du noyau et de six autres régulièrement répartis autour, des rondelles entretoises étant placées régulièrement le long des tirants de manière à empêcher leur vibration, et en ce qu'une pièce en forme de cuvette, dont le fond est percé de sept trous est enfilée sur l'une des extrémités dite extrémité supérieure des tirants, des écrous vissés sur les tirants empêchant le retrait de ladite pièce, laquelle est filetée sur sa périphérie externe et reçoit un écrou divisé en deux parties superposées pouvant se visser séparément sur ladite pièce en forme de cuvette et prenant appui sur des rondelles ayant une élasticité axiale et exerçant une force d'appui sur la culasse supérieure, la partie supérieure dudit écrou comportant un fond à sa partie haute, percé d'un trou taraudé.

L'invention a aussi pour objet un procédé de réalisation d'une telle bobine, caractérisé en ce que pour serrer ledit écrou en deux parties contre lesdites rondelles, on utilise un vérin creux comportant une "jupe" et un tige se mouvant axialement à l'intérieur de la "jupe"., la jupe prenant appui sur lesdites rondelles et la tige étant vissée, dans ledit trou taraudé dudit fond et en ce que l'on effectue les opérations suivantes:
-on met la pression dans le vérin ce qui provoque la remontée de la tige dans le corps du vérin et l'écrasement des rondelles par ladite "jupe",
- on visse à la main la partie inférieure dudit écrou, au travers d'un fenêtre percée dans la "jupe", jusqu'à ce qu'il vienne en contact des rondelles,
- on relâche la pression du vérin,
-on dévisse la tige du vérin de la partie supérieure de l'écrou,
- on visse la partie supérieure de l'écrou sur ladite pièce en forme de cuvette jusqu'à ce qu'elle vienne au contact de la partie inférieure dudit écrou.

L'invention sera bien comprise à la lumière de la description d'un exemple de réalisation de l'invention faite ci-après en regard du dessin annexé dans lequel:
La figure 1 montre en vue partielle en coupe de dispositif de serrage du noyau d'une bobine d'inductance shunt selon l'invention.
La figure 2 est une vue de dessus de la figure 1.
La figure 3 donne une vue partielle en coupe du noyau magnétique de la bobine selon l'invention.
La figure 4 montre l'appareillage utilisé pour le serrage.

En se reportant à la figure 3 on voit une petite partie du noyau magnétique d'une bobine d'inductance shunt. Un tel noyau se compose d'un empilement de tronçons de fer feuilleté dont deux tronçons: 1 et 2 sont représentés sur la figure 3. Les tronçons sont cylindriques et comportent un trou central 3. Les tronçons sont séparés les uns des autres par des entrefers 4 en matériau amagnétique. Au sommet et à la base du noyau magnétique sont situées une culasse supérieure et une culasse inférieure réunies à leurs extrémité par des branches verticales, ces culasses et ces branches verticales ne sont pas représentées sur la figure 3.

Afin de serrer le noyau magnétique et les culasses contre ce noyau, on utilise sept tirants 5, 6, 7, 8, 9, 10 et 11, dont trois seulement sont visibles sur les figures 1 et 3.

Comme on le voit sur la figure 2, l'un de ces tirants, le tirant 6 est placé dans l'axe du noyau et les autres répartis régulièrement autour.

La figure 1 montre le dispositif permettant d'exercer et de maintenir en traction les tirants. Sur cette figure, la partie située à gauche de l'axe 26 de l'enroulement est représentée avant serrage et la partie située à droite de l'axe 26 est représentée après serrage. Sur j'extrémité des tirants, est enfilée une pièce 12 en forme de cuvette comportant une paroi cylindrique extérieure filetée. Des écrous 13 servent à retenir la pièce 12 sur les tirants. Un écrou 14 en deux parties indépendantes 14A et 14B est vissé sur la paroi externe de la pièce 12 en forme de cuvette, et l'extrémité inférieure de la partie 14B de l'écrou prend appui sur des rondelles 15 qui présentent une certaine élasticité axiale. Les rondelles 15 reposent sur la culasse supérieure, non représentée, par l'intermédiaire d'une plaque de répartition d'appui 16 et d'isolant 17.

Pour serrer l'ensemble, il s'agit de visser l'écrou 14 sur la pièce en forme de cuvette 12, afin d'écraser les rondelles 15. Pour réaliser ce serrage, on utilise, comme il est représenté sur la figure 4, un vérin creux 18 qui comporte une "jupe" 19 prenant appui sur les rondelles 15 et une tige 20 que l'on visse dans le fond 21 de l'écrou 14A comportant un trou taraudé 22. Au départ, l'ensemble est desserré et se trouve tel que représenté sur la partie gauche de la figure 1. Lorsque la pression est envoyée dans le vérin, la tige 20 du vérin rentre dans le corps du vérin et la jupe 19 écrase les rondelles 15.

Par une fenêtre 23 de la jupe 19 on peut alors visser la partie 14B de l'écrou 14 jusqu'à ce qu'il vienne au contact des rondelles 15. On relâche alors la pression du vérin, on le dévisse et on revisse la partie 14A de l'écrou 14 jusqu'à ce qu'il vienne au contact de la partie 14B.

Pour éviter les vibrations des tirants, des rondelles entretoises 24 sont placées sur les tirants: trois rondelles sont placées au niveau de chaque tronçon de fer. Par exemple, au niveau de tronçon 2 (fig. 3) on place une rondelle sur les tirants 7, 8 et 10 comme on le voit sur la figure 2. Sur la figure 3 on voit la rondelle 24 sur le tirant 7 et une partie de la rondelle située sur le tirant 8 placé derrière les tirants 5 et 6. Au niveau du tronçon suivant, par exemple le tronçon 1, des rondelles seront placées sur les tirants 5, 9 et 11. Ces rondelles prennent appui sur un cylindre isolant 25 placé à l'intérieur du trou central de chaque tronçon.

Le dispositif de serrage selon l'invention occupe ainsi très peu de place et l'échauffement des tirants est très faible. Par ailleurs, le nombre de tirants égal à sept est celui qui permet le meilleur remplissage du trou pour un diamètre donné et il permet également une réalisation très pratique du calage des tirants au moyen de trois rondelles décalées alternativement au niveau des tronçons successifs.

## Revendications

1. Bobine électrique d'inductance shunt pour ligne de transport d'énergie électrique, comprenant un noyau .magnétique autour duquel est placé un enroulement électrique, et un manteau magnétique pour la fermeture du flux magnétique comportant deux branches parallèles à l'axe de l'enroulement réunies par deux culasses, ledit noyau magnétique comportant un trou central (3) et étant constitué par un empilement de tronçons de fer (1,2) séparés les und des autres par des entrefers (4) en matériau amagnétique, les culasses étant serrées contre le noyau magnétique et lesdites branches au moyen de plusieurs tirants (5 à 11) en matériau amagnétique passant dans ledit trou central et traversant lesdites culasses, caractérisé en ce que les tirants sont au nombre de sept dont l'un est situé dans l'axe du trou central du noyau et de six autres régulièrement répartis autour, des rondelles entretoises (24) étant placées régulièrement le long des tirants de manière à empêcher leur vibration, et en ce qu'une pièce en forme de cuvette (12) dont le fond est percé de sept trous est enfilée sur l'une des extremités, dite extrémité supérieure des tirants, des écrous (13) vissés sour les tirants empêchant le retrait de ladite pièce laquelle est filetée sur sa périphérie externe et reçoit un écrou divisé en deux parties superposées pouvant se visser séparément sur ladite pièce en forme de cuvette et prenant appui sur des rondelles (15) ayant une élasticité axiale et exerçant une force d'appui sur la culasse supérieure, la partie supérieure (14A) dudit écrou comportant un fond (21) à la partie haute, percé d'un trou taraudé (22).

2. Procédé de réalisation d'une bobine d'inductance shunt selon la revendication 1, caractérisé en ce que, pour serrer l'écrou en deux parties contre lesdits rondelles, on utilise un vérin creux (18) comportant une "jupe" (19) et une tige (20) se mouvant axialement à l'intérieur de la "jupe", la jupe prenant appui sur lesdites rondelles et la tige étant vissée dans ledit trou taraudé dudit fond, et en ce que l'on effectue les opérations suivantes:
-on met là pression dans le vérin, ce qui provoque la remontée de la tige dans le corps du vérin et l'écrasement des rondelles par ladite "jupe",
- on visse à la main la partie inférieure dudit écrou, au travers d'une fenêtre percée (23) dans la "jupe", jusqu'à ce qu'il vienne en contact des rondelles,
- on relâche la pression du vérin,
- on dévisse la tige du vérin de la partie supérieure de l'écrou,
- on visse la partie supérieure de l'écrou sur ladite pièce en forme de cuvette jusqu'à ce quelle vienne au contact de la partie inférieure (14B) dudit écrou.

## Patentansprüche

1. Elektrische Nebenschluß-Drosselspule für eine elektrische Leistungsübertragungsstrecke, mit einem Magnetkern, um den herum eine elektrische Wicklung angeordnet ist, und einem Magnetmantel zum Schließen des Magnetkreises, der zwei zur Wicklungsachse parallele und durch zwei Joche verbundene zweige besitzt, wobei der Magnetkern ein zentrales Loch (3) aufweist und aus einem Stapel von Eisenabschnitten (1, 2) besteht, die voneinander durch Abstandsstücke (4) aus unmagnetischen Material getrennt sind, wobei die Joche gegen den Magnetkern und die Zweige mittels mehrerer Zugstangen (5 bis 11) aus unmagnetischem Material gepreßt sind, die durch das zentrale Loch geführt sind und die Joche durchqueren, dadurch gekennzeichnet, daß sieben Zugstangen vorgesehen sind, von denen eine sich in der Achse des zentralen Lochs des Kerns befindet und die anderen sechs regelmäßig um sie herum verteilt sind, wobei Zwischenscheiben (24) regelmäßig entlang der Zugstangen verteilt sind, um ihre Vibration zu verhindern, und daß ein Bauteil in Form einer Schale (12), deren Boden sieben Löcher aufweist, auf eines der Enden, genannt oberes Ende der Zugstangen aufgesetzt ist, wobei Muttern (13), die auf die Zugstangen aufgeschraubt sind, das Abziehen dieses Bauteils verhindern, das auf seinem äußeren Umfang ein Gewinde aufweist, und eine Mutter aufnimmt, die aus zweit übereinanderliegenden Teilen besteht, die getrennt auf das schalenförmige Bauteil geschraubt werden können und auf Scheiben (15) aufliegen, die eine axiale Elastizität haben und eine Druckkraft auf das obere Joch ausüben, wobei der obere Teil (14A) der Mutter einen Boden (21) an seinem oberen Teil aufweist, der ein Gewindeloch (22) aufweist.

2. Verfahren zur Herstellung eine Nebenschluß-Drosselspule nach Anspruch 1, dadurch gekennzeichnet, daß man zum Anziehen der zweiteiligen Mutter gegen die Scheiben einen hohlen Pneumatikzylinder (18) mit einem "Mantel" (19) und einem Schaft (20), der sich axial im Inneren des "Mantels" bewegt, auf-' weist, wobei der Mantel auf den Scheiben aufliegt und der Schaft in das Gewindeloch des Boden geschraubt ist, und daß man die folgenden Operationen durchführt:
- man setzt den Zylinder unter Druck, was das Aufsteigen des Schafts im Zylinderkörper und das Zusammendrücken der Scheiben durch den Mantel bewirkt,
- man verschraubt den unteren Teil der Mutter per Hand, durch ein Fenster (23) in dem Mantel, bis er mit den Scheiben in Kontakt kommt,
- man baut den Druck im Zylinder ab,
- man schraubt den Schaft des Pneumatikkolbens vom oberen Teil der Mutter ab,
- man schraubt den oberen Teil der Mutter auf das schalenförmige Teil, bis dieses mit dem unteren teil (14B) der Mutter in Kontakt kommt.

## Claims

1. An electric shunt inductance winding for an electric power transport line, comprising a magnetic core, with an electric winding surrounding it, and a magnetic jacket for the closing of the magnetic circuit comprising two branches which are parallel to the winding axis and connected by two cross bars, said magnetic core comprising a central hole (3) and being constituted by a stack of iron pieces (1, 2) separated from each other by spacers (4) of non-magnetic material, the cross bars being clamped against the magnetic core and said branches by means of several tie rods (5 to 11). of non-magnetic material passing through said central hole and said cross bars, characterized in that there are seven tie rods, one of which is situated in the axis of the central hole and the six others being regularly distributed around it, spacing washers (24) being placed regularly along the tie rods so as to inhibit their vibration, and in that a cup-shaped part (12), the bottom of which has seven holes, is fitted onto one of the ends called upper end of the tie rods, nuts (13) screwed on the tie rods preventing the removal of said part which is threaded on its outer periphery and which receives a nut divided into two superposed parts which can be screwed separately on said cup-shaped part and which lie on washers (15) having an axial elasticity and exerting a pressing force on the upper cross bar, the upper part (14A) of said nut comprising a base (21) at its upper part, which has a tapped hole (22).

2. A method of manufacturing a shunt inductance winding according to claim 1, characterized in that in order to press the two- part nut against said washers, a hollow pneumatic jack (18) is used which comprises a "skirt" (19) and a shaft (20) moving axially within the "skirt", the skirt lying on said washers and the shaft being screwed in said tapped hole of said base, and in that the following steps are carried out:
- pressure is put into the jack, which provokes the rising of the shaft in the jack body and the pressing of the washers by said "skirt",
-the lower nut part is screwed manually through a window (23) in the "skirt" until it comes into contact with the washers,
- the pressure of the jack is released,
- the shaft of the jack is unscrewed from the upper part of the nut,
―the upper part of the nut is screwed on the cup-shaped part until it comes into contact with the lower part (14B) of said nut.
